# EUROPÄISCHE PATENTSCHRIFT

(11) **EP 0 547 193 B1**
(45) Veröffentlichungstag und Bekanntmachung des Hinweises auf die Patenterteilung: **18.10.1995**
(21) Anmeldenummer: 92912782.7
(22) Anmeldetag: 27.06.1992
(51) Int. Cl.: E01H 11/00

(54) **VERFAHREN UND EINRICHTUNG ZUM ENTEISEN VON FAHRBAHNEN**
PROCESS AND DEVICE FOR DE-ICING ROADWAYS
PROCEDE ET DISPOSITIF POUR LE DEGLACAGE DE CHAUSSEES

(30) Priorität: 29.06.1991 DE 4121608
(43) Veröffentlichungstag der Anmeldung: 23.06.1993
(73) Patentinhaber: CTS Bitumen GmbH, D-84172 Buch (DE)
(72) Erfinder: VOGEL, Otto, D-84172 Buch (DE)
(74) Vertreter: Gustorf, Gerhard, Dipl.-Ing.
(86) Internationale Anmeldenummer: EP9201452
(87) Internationale Veröffentlichungsnummer: WO9300481

(56) Entgegenhaltungen:
- EP-A- 0 282 125
- DE-A- 2 061 047
- DE-A- 3 515 896
- REVUE GENERALE DES CHEMINS DE FER, Januar 1983, PARIS, FR, Seite 58 "A l'étranger"

## Beschreibung

Die Erfindung betrifft ein Verfahren zum Enteisen von Fahrbahnen, auf die ein Auftaumittel zum Senken des Gefrierpunktes aufgebracht wird. Ferner betrifft die Erfindung eine Einrichtung zum Enteisen von Fahrbahnen, welche am Verlauf der Fahrbahnen angebrachte Organe zum Aufbringen eines Auftaumittels sowie Ablaufkanäle zum Ableiten des Tauwassers umfaßt.

Um im Winter die Fahrbahnen von häufig befahrenen Straßen und insbesondere Autobahnen eisfrei zu halten oder von Schnee und Eis zu befreien, wird in aller Regel ein aus Salz bestehendes Auftaumittel aufgebracht, wodurch der Gefrierpunkt des Wassers gesenkt wird, so daß das Eis schon bei verhältnismäßig tiefen Temperaturen schmilzt. Ein Nachteil dieses Verfahrens besteht darin, daß verhältnismäßig viel Salz verbraucht wird, das nach dem Einsatz verloren ist. Dies hat nicht nur Konstennachteile zur Folge, sondern wirkt sich auch schädigend auf die Umwelt aus. Vor allem bei sogenanntem Flüsterasphalt ist aufgrund der offenporigen Fahrbahnoberfläche der Verbrauch an Auftaumittel unverhältnismäßig hoch.

In der Zeitschrift "Revue Générale des Chemins de Fer", Januar 1983, Seite 58 ist ein System erläutert, das dazu dient, Eisenbahnbrücken durch Besprühen mit Warmwasser von Schnee zu befreien. Das Wasser wird mittels einer Pumpe über Düson auf den Bahndamm gesprüht und anschließend über ein Leitungssystem einer Heizanlage zugeführt, die das Wasser zur Wiederverwertung in einen Tank zurückführt, an den eine Pumpe angeschlossen ist. Maßnahmen zur Zugabe eines Auftaumittels sind nicht vorgesehen.

Gegenstand der DE-A-35 15 896 ist eine Anlage zum Bewässern von Versuchsstrecken für die Erprobung von Kraftfahrzeugen. An der höherliegenden Fahrbahnseite der geneigten Fahrbahn läuft das Wasser über eine Überlaufkante auf die Fahrbahn und wird an der tieferliegenden Seite gesammelt und über eine Pumpe wieder auf die höhere Fahrbahnseite zurückgeführt. Auch hier ist die Zugabe von Auftaumitteln nicht vorgesehen.

Aus der DE-A-20 61 047 ist eine Besprühungsanlage bekannt, mit deren Hilfe Fahrbahnen und Brücken enteist werden sollen. Hierzu wird ein Sprühmittel verwendet, das von einem Tank über Düsen auf die Fahrbahn gesprüht wird. Der Sprühprozeß wird durch Sensoren eingeleitet, welche die Außentemperatur feststellen. Die versprühte Flüssigkeit wird danach nicht wieder verwendet.

Der Erfindung liegt die Aufgabe zugrunde, ein Verfahren zum Enteisen von Fahrbahnen aufzuzeigen, das den Verbrauch von Auftaumittel erheblich verringert, so daß dadurch nicht nur die Kosten gesenkt werden können, sondern auch die Umweltbelastung spürbar eingeschränkt wird.

Bei dem Verfahren der eingangs umrissenen Gattung wird diese Aufgabe erfindungsgemäß dadurch gelöst, daß das von der Fahrbahn ablaufende Tauwasser gesammelt und, bei ausreichend hoher Abtaumittelkonzentration im Tauwasser, wenigstens teilweise zum Enteisen wiederverwendet wird.

Das ablaufende und gesammelte Tauwasser besteht im allgemeinen aus einer Salzlösung, deren Konzentration eine Wiederverwendung als Auftaumittel gestattet. Damit wird der Vorteil erzielt, daß nicht nur der reine Salzverbrauch deutlich verringert werden kann, sondern daß gleichzeitig auch eine Einsparung an Geräten und Personalkosten für den Winterdienst ermöglicht wird.

Wenn eine Prüfung des ablaufenden Tauwassers ergibt, daß die Auftaumittelkonzentration sehr gering ist, kann dieses in einen Vorfluter abgeleitet werden, während es bei einer ausreichenden Konzentration zum Enteisen wiederverwendet wird.

Es ist günstig, wenn das Tauwasser vor einem erneuten Versprühen auf die Fahrbahn hinsichtlich seines Gehalte an Auftaumittel nochmals geprüft wird, damit eine gewünschte Sollkonzentration eingestellt werden kann.

Mit der Erfindung soll ferner die Aufgabe gelöst werden, eine Einrichtung zum Enteisen von Fahrbahnen des eingangs umrissenen Aufbaus zur Verfügung zu stellen, mit deren Hilfe das Verfahren gemäß der Erfindung durchgeführt werden kann.

Erfindungsgemäß wird diese Aufgabe dadurch gelöst, daß die Ablaufkanäle entlang der Fahrbahn in wenigstens ein Auffangbecken führen, das mit den Organen zum Aufbringen des Auftaumittels verbunden ist, wobei in Durchlaufrichtung vor dem Auffangbecken eine mit einem ersten Sensor zur Messung der Auftaumittelkonzentration verbundene Weiche vorgesehen ist, die bei einer zu niedrigen Konzentration das Tauwasser in einen Vorfluter ableitet und bei einer ausreichenden Konzentration dieses in das Auffangbecken leitet.

Da vor allem an Autobahnen immer häufiger Auffangbecken für das Abwasser geplant und eingebaut werden, um bei Unfällen das Abwasser isolieren zu können, halten sich die zusätzlichen Baukosten bei der Realisierung der erfindungsgemäßen Einrichtung in Grenzen. Es genügt, von dem jeweiligen Auffangbecken eine Rückleitung zu den Organen zum Aufbringen des Auftaumittels, im allgemeinen Sprühdüsen, zu führen, über welche das wiederverwendete Auftaumittel (Salzlösung) erneut auf die Fahrbahn gesprüht wird.

In Weiterbildung der Erfindung kann in die zu den Organen zum Aufbringen des Auftaumittels führende Entnahmeleitung des Auffangbeckens eine mit einem zweiten Sensor zur Messung der Auftaumittelkonzentration verbundene Weiche geschaltet sein, die bei Sollkonzentration die Entnahmeleitung mit den Organen zum Aufbringen des Auftaumittels verbindet, während sie bei einer abweichenden Konzentration eine Zulaufleitung zum Zuführen von Wasser oder Auftaumittel öffnet.

Auf diese Weise läßt sich die Konzentration des Auftaumittels vor dem erneuten Aufbringen auf die Fahrbahn auf einen gewünschten Wert korrigieren.

Die Erfindung ist nachstehend an einem Ausführungsbeispiel erläutert, das in der Zeichnung dargestellt ist. Es zeigen:
- Figur 1: einen Querschnitt durch eine Fahrbahn, entlang der die Einrichtung zur Durchführung des Verfahrens vorgesehen ist, und
- Figur 2: die schematische Draufsicht der Fahrbahn mit der Einrichtung gemäß der Erfindung.

In den beiden Figuren ist eine Fahrbahn 10 mit beidseitiger Randeinfassung 12 (Bordsteine) dargestellt, wobei in Figur 1 die Querneigung der Fahrbahn 10 zu erkennen ist. Aufgrund dieser Querneigung läuft das Straßenabwasser hinter der in den Figuren rechten Randeinfassung 12 in ablaufschächte 14, die über Ablaufkanäle 16 mit einem gemeinsamen Entwässerungskanal 18 verbunden sind. Der Entwässerungskanal 18 führt in ein Auffangbecken 20; entlang der Fahrbahn 10 sind in Abständen mehrere derartiger Auffangbecken 20 vorgesehen, so daß etwa bei Unfällen mit Tankfahrzeugen ölhaltiges Wasser kontrolliert abgeleitet werden kann. Die Auffangbecken 20 sind in nicht gezeigter Weise mit einem Vorfluter verbunden.

Figur 2 zeigt, daß zwischen das Auffangbecken 20 und den Entwässerungskanal 18 ein erster Sensor 22 eingebaut ist, der ein Umschaltventil betätigen kann. Wenn der Sensor 20 eine zu niedrige Auftaumittelkonzentration feststellt, schaltet er das Ventil so, daß das Abwasser in den mit dem Entwässerungskanal 18 verbundenen Vorfluter abgeleitet wird, während bei einer höheren Konzentration, die eine Wiederverwendung des Tauwassers gestattet, das Ventil so geschaltet wird, daß das Tauwasser in das Auffangbecken 20 abgeleitet wird.

Von dem Auffangbecken 20 führt eine mit einer Saugpumpe 24 verbundene Entnahmeleitung 26 zu einer Weiche 28, die durch einen zweiten Sensor gesteuert wird. Die Weiche 28 ist über eine Leitung 30 mit einem Zuführrohr 32 verbunden, an das eine Vielzahl von Organen 34 (Sprühdüsen) zum Aufbringen des Auftaumittels auf die Fahrbahn 10 angeschlossen. Die Weiche 28 ist ferner mit einem Zwischenbehälter 36 verbunden, der eine hochkonzentrierte Auftaumittellösung und/oder Wasser enthält.

Der mit der Weiche 28 verbundene Sensor mißt die Auftaumittelkonzentration des wiederverwendeten Tauwassers, bevor dieses zu den Organen 34 (Sprühdüsen) gelangt. Sofern die Istkonzentration von der Sollkonzentration abweicht, wird über die Weiche 28 dem Tauwasser vor der Weitergabe in die Leitung 30 hochkonzentrierte Taumittellösung bzw. Wasser zugeführt, bis die Sollkonzentration erreicht ist. Erst dann erfolgt ein Umschalten der Weiche 28 und eine Weitergabe in die Leitung 30 und von dort zu den Organen 34.

Die Einrichtung kann durch Sensoren automatisiert werden, welche die Temperatur und die Feuchtigkeit der Umgebungsluft messen, so daß bei Glättegefahr die Saugpumpe 24 und die mit dem zweiten Sensor verbundene Weiche 28 automatisch eingeschaltet werden.

## Patentansprüche

1. Verfahren zum Enteisen von Fahrbahnen, auf die ein Auftaumittel zum Senken des Gefrierpunktes aufgebracht wird, **dadurch gekennzeichnet**, daß das von der Fahrbahn ablaufende Tauwasser gesammelt und, bei ausreichend hoher Auftaumittelkonzentration im Tauwasser, wenigstens teilweise zum Enteisen wiederverwendet wird.

2. Verfahren nach Anspruch 1, **dadurch gekennzeichnet**, daß das Tauwasser vor einem erneuten Versprühen auf die Fahrbahn hinsichtlich seines Gehaltes an Auftaumittel geprüft und auf eine Sollkonzentration eingestellt wird.

3. Einrichtung zum Enteisen von Fahrbahnen (10), welche am Verlauf der Fahrbahnen (10) angebrachte Organe (34) zum Aufbringen eines Auftaumittels sowie Ablaufkanäle (16) zum Ableiten des Tauwassers umfaßt, **dadurch gekennzeichnet**, daß die Ablaufkanäle (16) in wenigstens ein Auffangbecken (20) führen, das mit den Organen (34) zum Aufbringen des Auftaumittels verbunden ist, wobei in Durchlaufrichtung vor dem Auffangbecken (20) eine mit einem ersten Sensor (22) zur Messung der Auftaumittelkonzentration verbundene Weiche vorgesehen ist, die bei einer niedrigen Konzentration das Tauwassers ableitet und bei einer hohen Konzentration das Tauwasser in das Auffangbecken (20) leitet.

4. Einrichtung nach Anspruch 3, **dadurch gekennzeichnet**, daß in die zu den Organen (34) zum Aufbringen des Auftaumittels führende Entnahmeleitung (26) des Auffangbeckens (20) eine mit einem zweiten Sensor zur Messung der Auftaumittelkonzentration verbundene Weiche (28) geschaltet ist, die bei Sollkonzentration die Entnahmeleitung (26) mit den Organen (34) zum Aufbringen des Auftaumittels verbindet, während sie bei einer abweichenden Konzentration eine Zulaufleitung zum Zuführen von Wasser oder Auftaumittel öffnet.

## Claims

1. A process for de-icing roads onto which there is applied a thawing agent for lowering the freezing point, characterised in that the thaw water draining off from the road is collected and, if the concentration of thawing agent in the thaw water is sufficiently high, is at least partially reutilized for de-icing.

2. A process in accordance with Claim 1, characterised in that before the thaw water is sprayed onto the road again, the amount of thawing agent in the thaw water is checked and is adjusted to a specified concentration.

3. A device for de-icing roads (10), comprising means (34) which are mounted along the course of the roads (10) for applying a thawing agent as well as drainage channels (16) for carrying away the thaw water, characterised in that the drainage channels (16) lead into at least one collecting tank (20) which is connected to the means (34) for applying the thawing agent, there being provided before the collecting tank (20) - in the direction of flow - a switching device which is connected to a first sensor (22) for measuring the thawing agent concentration and which carries the thaw water away when the concentration is low and carries the thaw water into the collecting tank (20) when the concentration is high.

4. A device in accordance with Claim 3, characterised in that a switching device (28) connected to a second sensor for measuring the thawing agent concentration is connected to the removal line (26) - of the collecting tank (20) - leading to the means (34) for applying the thawing agent, in the presence of the specified concentration this switching device (28) connecting the removal line (26) to the means (34) for applying the thawing agent, while in the event of deviation of the concentration from the specified concentration the switching device (28) opening a feed line to supply water or thawing agent.

## Revendications

1. Procédé pour le déglaçage des chaussées sur lesquelles on applique un produit antigel destiné à abaisser le point de congélation, caractérisé en ce que l'eau de dégel s 'écoulant de la chaussée est recueillie et, en cas de concentration assez élevée de produit antigel dans l'eau de dégel, au moins partiellement réutilisée pour le déglaçage.

2. Procédé suivant la revendication 1, caractérisé en ce que avant toute nouvelle pulvérisation sur la chaussée, la teneur en produit antigel dans l'eau de dégel est contrôlée et réglée à une concentration donnée.

3. Dispositif pour le déglaçage des chaussées (10) comprenant le long de la chaussée (10) des organes installés (34) destinés à l'épandage d'un produit antigel et comprenant des canaux d'écoulement (16) pour l'évacuation de l'eau de dégel, caractérisé en ce que les canaux d'écoulement (16) conduisent vers au moins un bassin de collecte (20) qui est relié aux organes (34) d'épandage du produit de dégel et où on a prévu, dans le sens de l'écoulement en amont du bassin de collecte (20), un dispositif de séparation équipé d'un premier capteur (22) pour mesurer la concentration en produit antigel, ce dispositif rejetant l'eau de dégel à faible concentration et envoyant l'eau de dégel à haute concentration vers le bassin de collecte (20).

4. Dispositif selon la revendication 3, caractérisé en ce qu'un dispositif de séparation (28), équipé d'un deuxième capteur pour mesurer la concentration en produit antigel, est intégré dans la conduite de prélèvement (26) du bassin de collecte (20) menant vers les organes (34) d'épandage du produit antigel, ce dispositif reliant la conduite de prélèvement (26) aux organes (34) d'épandage du produit antigel si la concentration donnée est atteinte tandis qu'une conduite d'alimentation en eau ou en produit antigel est ouverte par ledit dispositif en cas de concentration différente.
